# EUROPÄISCHE PATENTSCHRIFT

(11) **EP 1 647 206 B1**
(45) Veröffentlichungstag und Bekanntmachung des Hinweises auf die Patenterteilung: **09.10.2013**
(21) Anmeldenummer: 05107138.9
(22) Anmeldetag: 02.08.2005
(51) Int. Cl.: A47B 88/10

(54) **Teleskopierbare Auszugschiene für ein ausziehbares Möbelteil**
Telescoping slide for a pull-out furniture part
Glissière télescopique pour une pièce de meuble coulissante

(30) Priorität: 14.10.2004 DE 202004015908 U
(43) Veröffentlichungstag der Anmeldung: 19.04.2006
(73) Patentinhaber: Paul Hettich GmbH & Co. KG, 32278 Kirchlengern (DE)
(72) Erfinder: Redeker, Detlef, 32049, Herford (DE)
(74) Vertreter: Dantz, Jan Henning

(56) Entgegenhaltungen:
- EP-A1- 0 620 993
- EP-A2- 0 809 956
- US-A1- 2001 003 407

## Beschreibung

Die vorliegende Erfindung betrifft eine teleskopierbare Auszugschiene für ein ausziehbares Möbelteil, gemäß dem Oberbegriff des Anspruchs 1.

Derartige Auszugsschienen, die üblicherweise paarweise zum Einsatz kommen, sind hinlänglich bekannt. Sie dienen dazu, das ausziehbare Möbelteil, beispielsweise einen Schubkasten, über seine ganze Tiefe aus dem Möbelkorpus herauszuziehen.

Um dabei einen Gleichlauf und eine gleichmäßige Belastung des Möbelteiles zu gewährleisten, durch die ein Verkanten und Absenken des Möbelteiles verhindert wird, sind durch das jeweilige Schleppelement die Mittelschiene und die Schubkastenschiene auf einer Verfahrstrecke des Möbelteiles aneinander gekoppelt, die etwa der Länge der Korpusschiene entspricht.

Bei einem weiteren Ausziehen des Möbelteiles gelangt das Schleppelement außer Eingriff, so dass die Mittelschiene in dieser Position verharrt, während die Schubkastenschiene bis in eine Endstellung verfahren werden kann, in der das Möbelteil vollständig aus dem Möbelkorpus herausgezogen ist.

Die erwähnte gleichmäßige Belastung ist besonders bei sogenannten Schwerlastauszügen wichtig, da hierbei die Auszugsschiene besonders großen Belastungen, resultierend aus Gewicht und Dynamik, ausgesetzt ist.

Darüber hinaus sind im Regelfall die Auszugsschienen mit Selbsteinzug-Dämpfer-Einheiten ausgerüstet, die zwischen der Schubkastenschiene und der Korpusschiene wirksam sind, in dem beispielsweise eine an der Korpusschiene montierte Einheit mit einem an der Schubkastenschiene montierten Aktivator zusammenwirkt und das Möbelteil kurz vor seiner Schließstellung selbsttätig und dämpfend in die Schließstellung zieht.

Es sind Auszugsschienen bekannt, bei denen das Schleppelement als elastisches, nachgiebiges scherenförmiges Teil ausgebildet ist, dessen Funktionsfähigkeit jedoch insofern eingeschränkt ist, als es sich bei größeren Belastungen verformt bzw. seine Verriegelungsposition vorzeitig aufgibt. Überdies ist eine einwandfreie Funktionsfähigkeit nur dann gegeben, wenn Beeinträchtigungen durch Schmiermittel, Abrieb und Formänderungen ausgeschlossen werden können, was in der Praxis jedoch nicht möglich ist, so dass die Beweglichkeit und damit die Funktionstüchtigkeit dieses Schleppelementes nicht dauerhaft gewährleistet werden kann.

Bei einer weiteren bekannten Auszugsschiene sind zwei Schleppelemente vorgesehen, von denen jeweils eines an einer Stirnseite der Mittelschiene festgelegt ist.

Diese Schleppelemente sind schwenkbar an einem Drehzapfen gehalten und zwar entweder federbelastet oder derart schwergängig, dass sie nicht vorzeitig aus ihrer Schleppstellung herauskippen, was insbesondere dann kaum zu realisieren ist, wenn die Mittelschiene nur schwergängig in der Korpusschiene verschiebbar ist. Ein definiert gleicher Bewegungsablauf der Auszugsschienenpaare ist daher nicht gewährleistet.

Weiter ist eine Auszugsschiene gemäß der Gattung bekannt, bei der das Schleppelement aus einer Blattfeder besteht, die in Schleppstellung in die Schubkastenschiene formschlüssig eingreift und bei einem weiteren Herausziehen gegen die Federkraft in die Korpusschiene gedrückt wird.

In der US 2001/003407 A1 ist eine teleskopierbare Auszugsschiene geoffenbart, bei der die Mitnahme der Mittelschiene beim Ausziehen der Schubkastenschiene zunächst über eine Differentialrolle erfolgt. Erst wenn die Schubkastenschiene außer Eingriff ist mit der Differentialrolle kommt zum weiteren Mitschleppen der Mittelschiene ein Nocken zum Einsatz, der an der Mittelschiene befestigt ist und der durch Verschwenken mit der Schubkastenschiene verrastet.

Aus der EP 0 809 956 A2 ist eine Auszugsschiene bekannt, bei der zur Begrenzung des Verschiebeweges der Mittelschiene eine Steuerscheibe schwenkbar daran befestigt ist, die in einer jeweiligen Endstellung der Mittelschiene an einem Anschlag der Korpusschiene anliegt. Zur Verschwenkung der Steuerscheibe ist an der Schubkastenschiene ein Nocken vorgesehen.

Eine weitere Auszugsschiene ist aus EP 0355914A bekannt.

Der vorliegenden Erfindung liegt die Aufgabe zugrunde, eine Auszugsschiene der gattungsgemäßen Art so weiter zu entwickeln, dass mit konstruktiv einfachen Mitteln die Funktionsfähigkeit verbessert und die Standzeit erhöht wird.

Diese Aufgabe wird durch eine Auszugsschiene gelöst, die die Merkmale des Anspruchs 1 aufweist.

Eine in diesem Sinne ausgebildete Auszugsschiene eignet sich auch und gerade für den Einsatz in einem Schwerlastauszug, der mindestens drei Laufbahnen für Wälzkörper in Form von Kugeln oder Rollen aufweist.

Dabei zeichnet sich die neue Auszugsschiene insbesondere dadurch aus, dass die Ent- bzw. Verriegelungsbewegung des Schleppelementes ausschließlich durch die Relativbewegung der einzelnen Schienenteile zueinander gesteuert wird, während dies, wie beschrieben, beim Stand der Technik durch materialabhängige Rückstellkräfte erfolgt.

Da beim Hin- und Herverfahren der Schienenteile keine Rückstellkräfte überwunden werden müssen, bleiben die Verschiebebewegungen ohne Einfluss auf die Wirksamkeit eingesetzter Selbsteinzug-Dämpfer-Einheiten, die für eine einwandfreie Funktionsfähigkeit eine sehr genaue Abstimmung zwischen Gleichgewicht und Dämpfung und/oder Selbsteinzug erfordern. Der neue, sozusagen Zwangssteuerungsmechanismus arbeitet also völlig kräfteneutral.

Nach einer vorteilhaften Weiterbildung der Erfindung ist vorgesehen, den Nocken so an der Mittelschiene festzulegen, dass er in Entriegelungsstellung außer Eingriff mit der Schubkastenschiene an der Korpusschiene an einer Schräge oder -Kehle anliegt.

Hier findet also der Nocken eine Abstützung in einer Endstellung, die es erlaubt, den Nocken insoweit frei drehbar an der Mittelschiene zu befestigen.

Der Nocken selbst kann unterschiedlich ausgebildet sein, beispielsweise hebel- oder scheibenförmig. Wesentlich ist die Exzentrität, durch die beim Verschieben der Schienenteile, je nach Verschiebeweg, eine Schwenkbewegung um die mittelschienenseitige Achse erfolgt.

Vorteilhafte Weiterbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: ein Ausführungsbeispiel einer erfindungsgemäßen Auszugschiene im Querschnitt gemäß der Linie A - A in Figur 2
- Figur 2: die Auszugsschiene nach Figur 1 in einem Längsschnitt sowie die Darstellung einiger Einzelteile in der Auszugsschiene
- Figuren 3 bis 6: jeweils Ausführungsbeispiele einer Einzelheit der Auszugsschiene jeweils im Querschnitt
- Figur 7: verschiedene Auszugsstellungen der Auszugsschiene in einer Seitenansicht
- Figur 8: eine vergrößerte Darstellung der in der Figur 7 oberen Position
- Figur 9: einen vergrößerten Ausschnitt der Auszugsschiene nach Figur 8
- Figur 10: die vergrößerte Abbildung der mittleren Stellung in Figur 7

- Figur 11: eine vergrößerte Einzelheit der Auszugsschiene nach Figur 10
- Figur 12: eine vergrößerte Darstellung der Auszugsschiene entsprechend der unteren Position in Figur 7
- Figur 13: die eine vergrößerte Einzelheit der Auszugsschiene nach Figur 12
- Figur 14: ein weiteres Ausfiihrungsbeispiel der Erfindung in einer Seitenansicht
- Figur 15: das Ausführungsbeispiel nach Figur 14 in verschiedenen Auszugspositionen
- Figur 16: ein weiteres Ausführungsbeispiel einer erfindungsgemäßen Auszugsschiene in einer Seitenansicht
- Figur 17: unterschiedliche Auszugspositionen der Auszugsschiene nach Figur 16
- Figur 18: ein weiteres Ausführungsbeispiel der Auszugsschienen in einem Querschnitt
- Figur 19: eine Einzelheit der Auszugsschiene in verschiedenen Ansichten
- Figur 20: die Auszugsschiene nach Figur 18 einer Seitenansicht
- Figur 21: einen vergrößerten Teilausschnitt der Auszugsschiene nach Figur 20
- Figur 22: eine veränderte Auszugsposition der Auszugsschiene nach Figur 18 in einer Seitenansicht
- Figur 23: eine vergrößerte Einzelheit der Auszugsschiene nach Figur 22

- Figur 24: eine Einzelheit der Auszugsschiene nach Figur 23
- Figur 25: eine weitere Auszugsposition der Auszugsschiene nach Figur 18 in einer Seitenansicht
- Figur 26: eine vergrößerte Einzelheit der Auszugsschiene nach Figur 25
- Figur 27: ein weiteres Ausführungsbeispiel der Erfindung in einem Querschnitt
- Figur 28: eine Einzelheit der Auszugsschiene nach Figur 27 in verschiedenen Ansichten
- Figur 29: eine eingeschobene Position der Auszugsschiene nach Figur 27 in einer Seitenansicht
- Figur 30: einen vergrößerten Teilausschnitt der Auszugsschiene gemäß Figur 29
- Figur 31: die Auszugsschiene nach Figur 27 in einer halbausgezogenen Position in einer Seitenansicht
- Figur 32: eine vergrößerte Einzelheit der Auszugsschiene der Position gemäß der Figur 31
- Figur 33: die Auszugsschiene nach Figur 27 in einer vollständig ausgezogenen Position in einer Seitenansicht
- Figur 34: eine vergrößerte Einzelheit der Auszugsschienen gemäß Figur 33
- Figur 35: ein weiteres Ausführungsbeispiel einer erfindungsgemäßen Auszugsschiene in einem Querschnitt
- Figur 36: die Auszugsschiene nach Figur 35 in einer eingeschobenen Position in einer Seitenansicht
- Figur 37: eine vergrößerte dargestellte Einzelheit der Auszugsschiene nach Figur 36
- Figur 38: die Auszugsschiene nach Figur 35 in einer halbausgezogenen Stellung einer Seitenansicht
- Figur 39: eine vergrößerte Einzelheit der Auszugsschiene nach Figur 38
- Figur 40: die Auszugsschiene in vollständig ausgezogener Stellung in einer Seitenansicht
- Figur 41: eine vergrößerte Einzelheit der Auszugsschiene gemäß Figur 40
- Figur 42: einen Schnitt durch eine Einzelheit der Auszugsschiene nach Figur 35
- Figur 43: eine Einzelheit der Auszugsschiene nach Figur 35 in einer perspektivischen Ansicht
- Figur 44: die Einzelheit nach Figur 43 in verschiedenen Darstellungen

Alle Figuren zeigen eine teleskopierbare Auszugsschiene für ein ausziehbares Möbelteil 5, beispielsweise einen Schubkasten, oder Einzelteile dieser Auszugsschiene.

In ihrem Grundaufbau besteht die Auszugsschiene aus mindestens drei relativ zueinander mittels Wälzkörpern 4 axial verschiebbaren Schienenteilen, und zwar einer Korpusschiene 1, die an einem nicht dargestellten Möbelkorpus befestigbar ist, z. B. durch Verschrauben, einer an der Korpusschiene 1 befestigten Mittelschiene 2 und einer mit dem Möbelteil 5 verbundenen, an der Mittelschiene 2 angeschlossenen Schubkastenschiene 3.

An der Mittelschiene 2 ist ein Schleppelement in Form eines Nockens 6 befestigt, der bei dem in den Figuren 1 bis 13 gezeigten Beispiel etwa dreieckförmig ausgebildet ist, wobei er mittels eines Drehzapfens 9 im Bereich seiner durch die beiden Schenkel gebildeten Spitze an der Mittelschiene 2 frei schwenkbar angeordnet ist. Dabei erstreckt sich der Nocken 6, ausgehend vom Drehzapfen 9 in Auszugsrichtung des Möbelteiles 5.

Wie besonders deutlich die Figur 2 erkennen lässt, ist an der Schubladenschiene 3 eine Steuerschiene 7 befestigt und zwar bezogen auf die Auszugsrichtung im hinteren Bereich der Schubkastenschiene 3.

Am vorderen Ende ist die Steuerschiene 7 mit einer Andruckschräge 11 versehen, an der in Schließstellung des Möbelteiles 5 ein Schenkel des Nockens 6 anliegt, wobei die Schräge 11 und der zugeordnete Schenkel des Nockens 6 gleichgerichtet verlaufen. Im übrigen ist der Nocken 6, bezogen auf die Länge der Mittelschiene 2 etwa in der Mitte angeordnet.

Unterseitig wird der frei drehbare Nocken 6 abgestützt durch eine Steuerleiste 8, die sich zur Steuerschiene 7 in entgegengesetzte Richtung erstreckt und die ein Auflager für den Nocken 6 bildet für die Verfahrstrecke, in der die Schubkastenschiene 3 und die Mittelschiene 2 gemeinsam herausgezogen werden. Während des Verschiebens gleitet der mitgeschleppte Nocken 6 auf der Steuerleiste 8.

Die Steuerschiene 7 und die Steuerleiste 8 sind in der Figur 2 ebenso als Einzelheit dargestellt, wie der Nocken 6.

In den Figuren 3 bis 6 sind unterschiedliche Konfigurationen der Steuerleiste 8 erkennbar, wobei sie entsprechend der Figur 3 als Kunststoffteil auf einen Schenkel der winkelförmigen Korpusschiene 1 aufgeklipst ist, während sie als Kunststoffteil gemäß Figur 4 angespritzt oder angeklebt ist. Die Figur 5 zeigt die Steuerleiste 8 an die Korpusschiene 1 als abgewinkelt angeformt, während in der Figur 6 die Steuerleiste 8 als Blechwinkel ausgebildet und durch Schweißen, Nieten, Schrauben, Verprägen oder dergleichen an der Korpusschiene 1 befestigt ist.

In der Figur 2 ist deutlich zu erkennen, dass die Steuerleiste 8 an ihrer in eingeschobener Stellung des Möbelteiles der Steuerschiene 7 abgewandten Endseite eine Schräge 10 aufweist, deren Funktion durch die Darstellungen in der Figur 7 deutlich wird.

Hier sind verschiedene Auszugspositionen des Möbelteiles 5 dargestellt, wobei a) das Möbelteil 5 in den Möbelkorpus eingeschoben zeigt, während b) das Möbelteil 5 halb ausgezogen und c) das Möbelteil 5 vollständig ausgezogen darstellt.

Beim Ausziehen des Möbelteiles 5 stellt der Nocken 6 zunächst eine Barriere dar, die von der Schubkastenschiene 3 und der damit fest verbundenen Steuerschiene 7 nicht überfahren werden kann. Vielmehr wird mit der Schubkastenschiene 3 die Mittelschiene 2 mitgeschleppt, bis in einen vorderen Bereich, in dem die Schräge 10 der Steuerleiste 8 ein Ausweichen des Nockens 6 nach unten hin ermöglicht, so dass die Schubkastenschiene 3 und damit das Möbelteil 5 weiter ausgezogen werden können, bei gleichzeitigem Verharren der Mittelschiene 2 in dieser für sie Endposition.

Die einzelnen Verschiebepositionen a), b) und c) entsprechen denen in den Figuren 8 und 9, 10 und 11 sowie 12 und 13, die den Sachverhalt noch klarer darstellen.

Beim Einschieben des vollständig ausgezogenen Möbelteiles erfolgt zunächst eine Relativverschiebung der Schubkastenschiene 3 auf der Mittelschiene 2, bis das Möbelteil an der Mittelschiene 2 anschlägt, wobei dann die Steuerschiene 7 eine Position einnimmt, in der die Andruckschräge 11 oberhalb des Nockens 6 liegt, so dass beim weiteren Einschieben des Möbelteiles 5 der Nocken durch Gleiten auf der Schräge 10 nach oben verschwenkt wird und ein gemeinsames Verschieben der Schubkastenschiene 3 und der Mittelschiene 2 bis in eine eingeschobene Endstellung möglich ist.

Bei dem in den Figuren 14 und 15 gezeigten Ausführungsbeispielen weist der Nocken 6 eine Ausnehmung 12 auf, in der in Schließstellung des Möbelteiles 5 ein mit der Schubkastenschiene 3 verbundener Stift 13 eingreift, wobei die Ausnehmung 12 so geformt ist, dass bei einem Verdrehen des Nockens 6 ein leichtes Herausgleiten des Stiftes 13 aus dem gebildeten Formschluss möglich ist.

In der Figur 15 sind mit a), b) und c) Stellungen der Auszugsschiene gezeigt, entsprechend den in der Figur 7 a), b) und c) dargestellten.

Eine Abwandlung des Nockens 6 nach den Figuren 14 und 15 ist in den Figuren 16 und 17 abgebildet, wobei der Nocken 6 scheibenförmig gestaltet ist und eine im wesentlichen rechtwinklige außenseitig vorgesehene Auskerbung 16 aufweist, die der Abstützung der Steuerschiene 7 dient, durch die die Mitnahme der Mittelschiene 2 erfolgt.

Zur Begrenzung des Schwenkweges bei ausgefahrener Stellung (Figur 17c) ist in dem Nocken 6 eine Kulisse 14 vorgesehen, in der ein mit der Mittelschiene 2 verbundener Kulissenzapfen 15 geführt ist, wobei die Kulissenführung 14 entsprechend dem Schwenkradius gekrümmt ist.

In der Figur 17 a) bis c) sind entsprechend den Abbildungen in Figur 15 a) bis c) die unterschiedlichen Auszugsstellungen der Auszugsschiene dargestellt.

In den Figuren 18 bis 26 ist eine weitere Alternative der erfindungsgemäßen Auszugsschiene dargestellt, bei der die Mittelschiene 2 einen etwa S-förmigen Querschnitt aufweist und der Nocken 6 im Sinne einer Sperrklinke ausgebildet ist, die an ihrem freien Ende einen Klinkenzapfen 18 aufweist. In der Figur 19 ist der Nocken 6 in unterschiedlichen Ansichten dargestellt.

Zur Verrastung der Mittelschiene 2 mit der Schubkastenschiene 3 liegt der Klinkenzapfen 18 in einer Ausnehmung 19 der Schubkastenschiene 3 ein (Figuren 20 und 21), bis beide Schienen gemeinsam bis zum Ende der Korpusschiene 1 verfahren sind.

Am zugeordneten Ende der Korpusschiene 1 ist eine Kehle 17 angeordnet, in die dann der Klinkenzapfen 18 fällt unter Freigabe des Auszugsweges für die Schubkastenschiene 3 (Figuren 22, 23). In der Figur 24 ist die Kehle 17 als Einzelheit dargestellt, die im übrigen in ihrer Funktion der Schräge 10 der Steuerleiste 8 (Figur 2) entspricht.

Auf eine derartige Steuerleiste ebenso wie auf eine Steuerschiene 7 kann bei der Realisierung dieses Ausführungsbeispiels verzichtet werden, da die Mitnahmefunktion durch die Schubkastenschiene 3 selbst erfolgt. Diese Ausführungsvariante der Auszugsschiene zeichnet sich vor allem dadurch aus, dass der Nocken 6 relativ gut geschützt einliegt.

In den Figuren 27 bis 34 ist eine Auszugsschiene dargestellt, bei der der Nocken 6 ebenfalls als Sperrklinke ausgebildet ist, jedoch an seinem freien, schwenkbaren Ende nach unten gerichtet mit einer Stütznase 20 und nach oben hin mit dem Klinkenzapfen 18 versehen ist. Sowohl der Klinkenzapfen 18 wie auch die Stütznase 20 erstrecken sich zu der dem Möbelkorpus zugewandten Außenseite, wobei die Stütznase 20 in halb (Figuren 31 und 32) oder vollständig (Figuren 33, 34) ausgezogener Stellung in einer Vertiefung 21 der Korpusschiene 1 einliegt, die so bemessen ist, dass die Schubkastenschiene 3 den Nocken 6 bzw. dessen Klinkenzapfen 18 frei überfahren kann. Dieser liegt im übrigen zum Mitschleppen der Mittelschiene 2 bis in eine halb ausgefahrene Position (Figuren 31, 32) in der Ausnehmung 19, die in der Schubkastenschiene 3 vorgesehen ist, und zwar ebenfalls auf der der Anschlussseite am Möbelkorpus der Korpusschiene 1 zugewandten Seite.

Weiter ist zu erkennen, insbesondere in der Figur 28, dass der Drehzapfen 9 axial geschlitzt ist, so dass eine einfache Klipsverbindung mit der Mittelschiene 2 herstellbar ist.

Bei dem in den Figuren 35 bis 44 gezeigten Ausführungsbeispielen sind die Wälzkörper 4 als Rollen ausgebildet und der Nocken 6 ist im Mittelbereich zwischen der Korpusschiene 1 und der Schubkastenschiene 3 geschützt angeordnet.

Zur Befestigung mit der Mittelschiene 2 ist ein Halter 22 vorgesehen, an dem der Nocken 6 drehbeweglich gelagert ist.

Zum Mitschleppen der Mittelschiene 2 stützt sich der Nocken 6 einerseits an der Korpusschiene 1 ab und andererseits ragt er in eine Durchbrechung 24 der Schubkastenschiene 3, die mit einer Wandung an dem zugeordneten Schenkel des etwa dreieckförmigen Nockens 6 anliegt, der im übrigen in seiner Form dem entspricht, wie er in der Figur 2 dargestellt und dazu beschrieben ist.

Die Figuren 36 bis 41 geben unterschiedliche Stellungen der Auszugsschiene 1 wieder, wobei die Korpusschiene 1 im Endbereich des Auszuges eine Schräge 10, vergleichbar der an der in der Figur 2 dargestellten Steuerleiste 8, aufweist.

In den Figuren 42 bis 44 ist der Halter 22 in unterschiedlichen Positionen dargestellt. Es ist zu erkennen, dass der Halter 22 zwei Befestigungszapfen 26 aufweist, mit denen er an der Mittelschiene 2 befestigt ist. Gegenüberliegend ist ein Lagerzapfen 23 angeformt, zur Aufnahme des Nockens 6, der zur besseren Montage ein Klemmmaul 25 besitzt, durch das der Nocken 6 lediglich auf den Lagerzapfen 23 aufgeklipst werden muss. Im übrigen ist der Nocken 26 ebenfalls dreieckförmig gebildet und das Klemmmaul 25 in dem die Spitze bildenden Eckbereich vorgesehen.

### Bezugszeichenliste

- 1: Korpusschiene
- 2: Mittelschiene
- 3: Schubkastenschiene
- 4: Wälzkörper
- 5: Möbelteil
- 6: Nocken
- 7: Steuerschiene
- 8: Steuerleiste
- 9: Drehzapfen
- 10: Schräge
- 11: Andruckschräge
- 12: Aussparung
- 13: Stift
- 14: Kulisse
- 15: Kulissenzapfen
- 16: Kerbe
- 17: Kehle
- 18: Klinkenzapfen
- 19: Ausnehmung
- 20: Stütznase
- 21: Vertiefung
- 22: Halter
- 23: Lagerzapfen
- 24: Durchbrechung
- 25: Klemmmaul
- 26: Befestigungszapfen

## Patentansprüche

1. Teleskopierbare Auszugsschiene für ein ausziehbares, an einem Möbelkorpus angeordnetes Möbelteil (5), mit mindestens drei relativ zueinander, vorzugsweise mittels Wälzkörpern axial verschiebbaren Schienenteilen, und zwar einer an dem Möbelkorpus festlegbaren Korpusschiene (1), einer daran befestigten Mittelschiene (2) und einer mit dem Möbelteil (5) verbindbaren, an der Mittelschiene (2) angeschlossenen Schubkastenschiene (3), wobei an der Mittelschiene (2) ein Schleppelement befestigt ist, das abhängig vom Verfahrweg des Möbelteiles (5) formschlüssig mit der Schubkastenschiene korrespondiert, **dadurch gekennzeichnet, dass** das Schleppelement als ein an der Mittelschiene (2) frei schwenkbar angeordneter Nocken (6) ausgebildet ist, der im Verfahrweg der Mittelschiene (2) in Schwenkrichtung an einer Steuerleiste (8) der Korpusschiene (1) anliegt und dabei andererseits formschlüssig an der Schubkastenschiene (3) anliegt und in ausgezogener Endstellung der Mittelschiene (2) unter Lösung des Formschlusses in die der Schubkastenschiene (3) abgewandte Richtung verschwenkt ist.

2. Auszugsschiene nach Anspruch 1, **dadurch gekennzeichnet, dass** der Nocken (6), bezogen auf die Länge, etwa im Mittenbereich der Mittelschiene (2) angeordnet ist.

3. Auszugsschiene nach Anspruch 1 oder 2, **dadurch gekennzeichnet, dass** der Nocken etwa dreieckförmig ausgebildet ist, wobei die Schenkel sich in Ausziehrichtung spreizen, während die Lagerung an der Mittelschiene (2) im Bereich der durch die beiden Schenkel gebildeten Spitze vorgesehen ist.

4. Auszugsschiene nach einem der vorhergehenden Ansprüche, **dadurch gekennzeichnet, dass** der Nocken (6) in eingeschobener oder halb ausgeschobener Stellung sich mit einem Schenkel an der Korpusschiene (1) abstützt und mit seinem anderen an der in Auszugsrichtung vorderen Stirnseite einer mit der Schubkastenschiene (3) fest verbundenen Steuerschiene (7).

5. Auszugsschiene nach Anspruch 4, **dadurch gekennzeichnet, dass** die größte Breite des Nockens (6) größer ist als der Abstand zwischen der Steuerschiene (7) und der Steuerleiste (8).

6. Auszugsschiene nach einem der Ansprüche 4, 5, **dadurch gekennzeichnet, dass** die dem Nocken (6) zugeordnete Stirnseite der Steuerschiene (7) als Andruckschräge (11) ausgebildet ist.

7. Auszugsschiene nach einem der vorhergehenden Ansprüche, **dadurch gekennzeichnet, dass** das in Auszugsrichtung vordere Ende der Steuerleiste (8), ausgehend von der Anlagefläche des Nockens (6) abgeschrägt ist.

8. Auszugsschiene nach einem der vorhergehenden Ansprüche, **dadurch gekennzeichnet, dass** die Steuerleiste (8) aus einem Kunststoffteil besteht, das auf die Korpusschiene (1) aufgeklipst oder mit dieser verklebt ist.

9. Auszugsschiene nach einem der vorhergehenden Ansprüche, **dadurch gekennzeichnet, dass** die Steuerleiste (8) einstückig an die Korpusschiene (1) im übrigen angeformt ist oder als Winkelprofil stoffschlüssig mit der Korpusschiene (1) verbunden ist.

10. Auszugsschiene nach einem der vorhergehenden Ansprüche, **dadurch gekennzeichnet, dass** der Nocken (6) eine Aussparung (12) aufweist, in die während des Verschiebens der Schubkastenschiene (3) ein an dieser befestigter Stift (13) eingreift.

11. Auszugsschiene nach einem der Ansprüche 1, 2, 4-10, **dadurch gekennzeichnet, dass** der Nocken (6) als Exzenterscheibe ausgebildet ist, die an ihrem Außenrand eine Kerbe (16) aufweist, in die zum gleichzeitigen Verschieben der Schubkastenschiene (3) und der Mittelschiene (2) die Steuerschiene (7) oder ein anderes an der Schubkastenschiene (3) befestigtes Teil eingreift.

12. Auszugsschiene nach Anspruch 11, **dadurch gekennzeichnet, dass** der als Exzenterscheibe ausgebildete Nocken (6) mit einer Kulissenführung (14) versehen ist, die entsprechend dem Schwenkradius gekrümmt ist und in der ein Kulissenzapfen (15) der Mittelschiene (2) geführt ist.

13. Auszugsschiene nach einem der Ansprüche 1, 2, 4-10, **dadurch gekennzeichnet, dass** der Nocken (6) als Sperrklinke ausgebildet ist und an seinem freien Ende einen Klinkenzapfen (18) aufweist, der zur Schleppfunktion in einer Ausnehmung (19) der Schubkastenschiene (3) einliegt.

14. Auszugsschiene nach Anspruch 13, **dadurch gekennzeichnet, dass** die Korpusschiene (1) auf ihrer in Auszugsrichtung vorderen Seite eine Kehle (17) aufweist, in der der Klinkenzapfen (18) in entriegelter Stellung cinliegt.

15. Auszugsschiene nach einem der Ansprüche 13, 14, **dadurch gekennzeichnet, dass** der als Sperrklinke ausgebildete Nocken (6) mit einer Stütznase (20) versehen ist, die in entriegelter Stellung des Nockens (6) in einer Vertiefung (21) der Korpusschiene (1) einliegt.

16. Auszugsschiene nach einem der Ansprüche 13-15, **dadurch gekennzeichnet, dass** die Ausnehmung (19) bzw. die Vertiefung (21) auf der der Anschlussseite des der Korpusschiene (1) zugewandten Seite vorgesehen sind.

17. Auszugsschiene nach Anspruch 3, **dadurch gekennzeichnet, dass** der dreieckförmige Nocken (6) an einem Halter (22) befestigt ist, der mit der Mittelschiene (2) verbunden ist.

18. Auszugsschiene nach Anspruch 17, **dadurch gekennzeichnet, dass** der Halter (22) einen Lagerzapfen (23) aufweist, auf den der Nocken (6) aufgeklipst ist.

## Claims

1. Telescopic pull-out rail for a pull-out furniture part (5) arranged on a basic furniture structure, having at least three rail parts which can be displaced axially relative to one another, preferably by means of rolling-contact bodies, to be precise a basic-structure rail (1), which can be secured on the basic furniture structure, a centre rail (2), fastened on the basic-structure rail, and a drawer rail (3), which can be connected to the furniture part (5) and is connected to the centre rail (2), wherein the centre rail (2) has fastened on it a pull-along element which, in dependence on the displacement path of the furniture part (5), corresponds in a form-fitting manner with the drawer rail, **characterized in that** the pull-along element is designed as a cam (6) which is arranged in a freely pivotable manner on the centre rail (2), butts, in the displacement path of the centre rail (2), in the pivoting direction, against a control strip (8) of the basic-structure rail (1), and also butts in a form-fitting manner against the drawer rail (3) and, in the pulled-out end position of the centre rail (2), is pivoted in the direction away from the drawer rail (3), the form fit being released in the process.

2. Pull-out rail according to Claim 1, **characterized in that** the cam (6) is arranged approximately in the central region of the centre rail (2), as seen in relation to the length of the latter.

3. Pull-out rail according to Claim 1 or 2, **characterized in that** the cam is of approximately triangular design, wherein the lateral sides spread apart in the pull-out direction, whereas the bearing means is provided on the centre rail (2), in the region of the vertex formed by the two lateral sides.

4. Pull-out rail according to one of the preceding claims, **characterized in that** the cam (6), in the pushed-in or half-pushed-out position, has one lateral side supported on the basic-structure rail (1) and its other lateral side supported on the front end side, as seen in the pull-out direction, of a control rail (7) which is fixed to the drawer rail (3).

5. Pull-out rail according to Claim 4, **characterized in that** the largest width of the cam (6) is larger than the distance between the control rail (7) and the control strip (8).

6. Pull-out rail according to either of Claims 4 and 5, **characterized in that** that end side of the control rail (7) which is assigned to the cam (6) is designed as a contact-pressure slope (11).

7. Pull-out rail according to one of the preceding claims, **characterized in that**, starting from the abutment surface of the cam (6), the front end of the control strip (8), as seen in the pull-out direction, is bevelled.

8. Pull-out rail according to one of the preceding claims, **characterized in that** the control strip (8) comprises a plastics-material part which is clipped onto the basic-structure rail (1) or adhesively bonded thereto.

9. Pull-out rail according to one of the preceding claims, **characterized in that** the control strip (8) is otherwise formed in one piece on the basic-structure rail (1) or is connected integrally, as an angle profile, to the basic-structure rail (1).

10. Pull-out rail according to one of the preceding claims, **characterized in that** the cam (6) has a cutout (12), in which engages, during displacement of the drawer rail (3), a pin (13) which is fastened on said drawer rail.

11. Pull-out rail according to one of Claims 1, 2 and 4-10, **characterized in that** the cam (6) is designed as an eccentric disc which, on its outer periphery, has a notch (16) in which engages, for simultaneous displacement of the drawer rail (3) and of the centre rail (2), the control rail (7) or some other part which is fastened on the drawer rail (3).

12. Pull-out rail according to Claim 11, **characterized in that** the eccentric-disc cam (6) is provided with a guide slot (14) which is curved in accordance with the pivoting radius and in which a slider (15) of the centre rail (2) is guided.

13. Pull-out rail according to one of Claims 1, 2 and 4-10, **characterized in that** the cam (6) is designed as a ratchet and, at its free end, has a ratchet pin (18) which, for the pull-along function, is accommodated in a recess (19) of the drawer rail (3).

14. Pull-out rail according to Claim 13, **characterized in that** on its front side, as seen in the pull-out direction, the basic-structure rail (1) has a groove (17), in which the ratchet pin (18) is accommodated in the unlocked position.

15. Pull-out rail according to either of Claims 13 and 14, **characterized in that** the ratchet-design cam (6) is provided with a supporting nose (20) which, in the unlocked position of the cam (6), is accommodated in a depression (21) of the basic-structure rail (1).

16. Pull-out rail according to one of Claims 13-15, **characterized in that** the recess (19) and the depression (21) are provided on the side which is directed towards the connection side of the basic-structure rail (1).

17. Pull-out rail according to Claim 3, **characterized in that** the triangular cam (6) is fastened on a holder (22), which is connected to the centre rail (2).

18. Pull-out rail according to Claim 17, **characterized in that** the holder (22) has a bearing pin (23), onto which the cam (6) is clipped.

## Revendications

1. Glissière télescopique pour une partie de meuble déployable (5) montée sur un corps de meuble et comportant au moins trois parties de rail susceptibles de coulisser axialement les uns par rapport aux autres, de préférence sur des corps cylindriques, à savoir un rail de corps (1) fixé sur le corps de meuble, un rail médian (2) fixé sur le rail de corps et un rail de poussée (3) fixé à la partie de meuble (5) et relié au rail médian (2), sur le rail médian (2) étant fixé un élément d'entrainement qui correspond par une liaison par la forme au rail de poussée en fonction de la course de déplacement de la partie de meuble (5),
**caractérisée en ce que**
l'élément d'entrainement est réalisé sous la forme d'une came (6) montée pivotante sur le rail médian (2) et qui s'applique, lors de la course de déplacement du rail médian (2) dans la direction de pivotement contre une baguette de commande (8) du rail de corps (1) et par une liaison par la forme contre le rail de poussée (1) et qui, dans la position de fin de course déployée du rail médian (2) est pivotée dans la direction opposée au rail de poussée (3) avec suppression de la liaison par la forme.

2. Glissière télescopique conforme à la revendication 1,
**caractérisée en ce que**
la came (6) est montée, environ à la moitié de la longueur du rail médian (2).

3. Glissière conforme à la revendication 1 ou 2,
**caractérisée en ce que**
la came a une forme essentiellement triangulaire, dont les branches s'élargissent dans la direction de déploiement tandis que le positionnement sur le rail médian (2) est situé dans la zone de la pointe formée par les deux branches.

4. Glissière conforme à l'une des revendications précédentes,
**caractérisée en ce que**
dans la position rétractée ou semi-déployée la came (6) s'appuie par l'une de ses branches contre le rail de corps (1) et, par son autre branche, contre la face frontale avant dans la direction de déploiement d'un rail de commande (7) fixé au rail de poussée (3).

5. Glissière conforme à la revendication 4,
**caractérisée en ce que**
la plus grande largeur de la came (6) est supérieure à la distance entre le rail de commande (7) et la baguette de commande (8).

6. Glissière conforme à l'une des revendications 4 et 5,
**caractérisée en ce que**
la face frontale du rail de commande (7) associée à la came (6) est réalisée sous la forme d'un chanfrein de serrage (11).

7. Glissière conforme à l'une des revendications précédentes,
**caractérisée en ce que**
l'extrémité avant de la baguette de commande (8) dans la direction de déploiement est biseautée à partir de la face d'appui de la came (6).

8. Glissière conforme à l'une des revendications précédentes,
**caractérisée en ce que**
la baguette de commande (8) est constituée par un élément en matière plastique qui est encliqueté sur le rail de corps (1) ou collé à ce rail.

9. Glissière conforme à l'une des revendications précédentes,
**caractérisée en ce que**
la baguette de commande (8) est formée en une seule pièce sur le rail de corps (1) ou est reliée par une liaison par la matière avec le rail de corps (1) sous la forme d'un profilé coudé.

10. Glissière conforme à l'une des revendications précédentes,
**caractérisée en ce que**
la came (6) comporte un évidement (12) dans lequel vient en prise, pendant le coulissement du rail de poussée (3) une broche (13) fixée à ce rail.

11. Glissière conforme à l'une des revendications 1-2 et 4 à 10,
**caractérisée en ce que**
la came (6) est réalisée sous la forme d'un disque d'excentrique qui comporte sur son bord externe une encoche (16) dans laquelle vient en prise le rail de commande (7) ou un autre élément fixé au rail de tiroir (3) pour permettre le coulissement simultané du rail de poussée (3) et du rail médian (2).

12. Glissière conforme à la revendication 11,
**caractérisée en ce que**
la came (6) réalisée sous la forme d'un disque d'excentrique est équipée d'un élément de guidage à coulisse (14) qui est courbé selon le rayon de pivotement et dans lequel est guidé un tourillon de coulisse (15) du rail médian (2).

13. Glissière conforme à l'une des revendications 1-2 et 4 à 10,
**caractérisée en ce que**
la came (6) est réalisée sous la forme d'un cliquet d'arrêt et comporte à son extrémité libre un tourillon de cliquet (18) qui pénètre pour permettre la fonction d'entrainement dans un évidement (19) du rail de poussée (3).

14. Glissière conforme à la revendication 13,
**caractérisée en ce que**
le rail de corps (1) comporte, sur sa face avant dans la direction de déploiement une gorge (17) dans laquelle pénètre le tourillon de cliquet (18) dans la position débloquée.

15. Glissière conforme à l'une des revendications 13 et 14,
**caractérisée en ce que**
la came (6) réalisée sous la forme d'un cliquet d'arrêt est équipée d'un talon d'appui (20) qui pénètre dans la position débloquée de la came (6) dans une cavité (21) du rail de corps (1).

16. Glissière conforme à l'une des revendications 13 à 15,
**caractérisée en ce que**
l'évidement (19) ou la cavité (21) est situé sur la face de liaison de la face tournée vers le rail de corps (1).

17. Glissière conforme à la revendication 3,
**caractérisée en ce que**
la came (6) de forme triangulaire est fixée sur un support (22) relié au rail médian (2).

18. Glissière conforme à la revendication 17,
**caractérisée en ce que**
le support (22) comporte un tourillon de palier (23) sur lequel est clipsée la came (6).
